# FASCICULE DE BREVET EUROPEEN

(11) **EP 0 317 691 B1**
(45) Date de publication et mention de la délivrance du brevet: **11.03.1992**
(21) Numéro de dépôt: 87870162.2
(22) Date de dépôt: 27.11.1987
(51) Int. Cl.: F24H 1/18

(54) **Procédé de réalisation de l'enveloppe isolante d'un appareil thermique**
Verfahren zum Herstellen eines Isoliermantels für ein Heizgerät
Method of making an isolated envelope for a heating apparatus

(43) Date de publication de la demande: 31.05.1989
(73) Titulaire: THORFLAM SOCIETE ELECTRONIQUE EUROPEENNE S.A., B-5730 Malonne (BE)
(72) Inventeur: Cataldo Michel, B-5000 Namur (BE)
(74) Mandataire: Vanderperre, Robert

(56) Documents cités:
- FR-A- 1 386 696
- US-A- 4 477 399

## Description

La présente invention concerne un procédé pour monter un appareil thermique tel qu'un chauffe-eau ou une chaudière par exemple, dans une enveloppe isolante comprenant une carrosserie formée d'une paroi latérale en tôle et de deux couvercles en matière plastique, et une gaine isolante thermique logée entre l'appareil thermique et la carrosserie.

Dans les réalisations connues, la carrosserie habillant les appareils thermiques est habituellement constituée d'une paroi latérale en tôle et de deux couvercles en tôle également, les couvercles étant rapportés sur la paroi latérale et fixés sur celle-ci par emboîtement renforcé ou non à l'aide de vis ou de rivets. On utilise aussi quelquefois des couvercles en matière plastique emboîtés sur les bords de la paroi latérale comme illustré par le document US-A-4477399, par exemple, mais dans ce cas l'injection de la matière isolante n'est possible qu'avec l'aide d'un moule de maintien pour empêcher les couvercles de se déboîter pendant la phase de gonflement de la matière isolante.

L'invention a pour objet un procédé pour réaliser l'enveloppe isolante d'un appareil thermique en utilisant des couvercles en matière plastique sans nécessiter le maintien extérieur des couvercles pendant la phase de gonflement de la matière devant former la gaine isolante thermique.

L'invention a également pour objet un procédé simple, rapide et économique pour monter un appareil thermique dans son enveloppe isolante.

Le procédé selon l'invention se caractérise en ce que l'on réalise une virole en tôle avec un rebord intérieur le long de ses deux bords, on introduit dans la virole, un premier couvercle en matière plastique ayant son bord périphérique profilé pour s'adapter sous le rebord de la virole et on le met en place de manière que le bord périphérique du couvercle soit engagé sous et coopère par contact avec la surface inférieure du rebord de la virole, puis on met en place l'ensemble virole et couvercle autour d'un appareil. A l'autre extrémité de la virole, on introduit un second couvercle en matière plastique ayant son bord périphérique profilé pour s'adapter sous le rebord de la virole et on le met en place de manière que le bord périphérique du couvercle soit engagé sous et coopère par contact avec la surface inférieure du rebord de la virole, puis par un orifice quelconque formé dans le premier couvercle, on injecte un produit isolant foisonnant dans l'espace compris entre l'appareil et la carrosserie formée de la virole et des deux couvercles sans maintien extérieur de ces couvercles, l'étanchéité entre la virole et les couvercles en matière plastique étant assurée par la déformation des bords profilés des couvercles sous la pression exercée par le produit foisonnant.

Le bord profilé des couvercles a une forme telle que, lorsque ces couvercles se trouvent mis en place sur la virole, la surface extérieure de ce bord coopère avec la surface inférieure du rebord suivant au moins deux lignes de contact continues.

Ce procédé a pour avantages de réaliser une fixation excellente des couvercles sur la paroi latérale par la pression exercée par la matière isolante gonflante elle-même et d'assurer automatiquement une étanchéité parfaite contre les déperditions de matière gonflante. De plus, le procédé de montage est simple et rapide car la stabilisation du matériau isolant en une gaine solide et compacte est très rapide. Enfin, ce procédé permet éventuellement d'utiliser des tôles prépeintes pour former la virole car le bordage de la tôle peut être réalisé aisément avant cintrage, sans occasionner de dégradation à la peinture.

L'invention est exposée dans ce qui suit à l'aide des dessins ci-annexés. Dans ces dessins :
- La figure 1 est une vue en coupe schématique d'un chauffe-eau électrique exemplaire dans son enveloppe isolante.
- Les figures 2 et 3 illustrent à plus grande échelle des modes d'exécution exemplaires des couvercles de l'enveloppe isolante.
- Les figures 4 à 10 illustrent le procédé d'assemblage suivant l'invention.
- Les figures 11 et 12 sont des vues agrandies montrant la mise en place des bords des couvercles aux extrémités de la virole dans un mode d'exécution exemplaire.
- Les figures 13 et 14 illustrent deux autres modes d'exécution des bords des couvercles.

Se reportant à la figure 1, on voit représenté schématiquement en coupe un chauffe-eau électrique exemplaire dans son enveloppe isolante. Le chauffe-eau électrique est identifié par la référence numérique 5.

Il est logé dans une enveloppe isolante comprenant une carrosserie constituée d'une virole 1 fermée à ses extrémités par deux couvercles 2 et 3, et une gaine en matière isolante thermique 4. Suivant l'invention, les couvercles 2 et 3 sont réalisés en matière plastique, les figures 2 et 3 montrant à plus grande échelle un mode d'exécution exemplaire de ces couvercles réalisés selon l'invention. Ces couvercles en matière plastique sont assemblés suivant l'invention sur une virole métallique comme on va le voir ci-après.

L'assemblage de la carrosserie suivant l'invention est illustré par les figures 4 à 12 ci-annexées. La paroi latérale de la carrosserie est constituée d'une virole 1 formée à partir d'une tôle par cintrage et fermeture longitudinale (figure 4). Un rebord intérieur est ensuite formé le long de chacun des bords de la virole 1 (figure 5) : un rebord 11 le long d'un premier bord de la virole et un rebord 12 le long du second bord. La virole peut ainsi de façon avantageuse être réalisée à partir d'une tôle prépeinte car il est aisé de former les rebords 11 et 12 avant le cintrage sans occasionner de dégradation à la peinture. On prend alors un premier couvercle en matière plastique 2 ayant son bord périphérique 13 profilé pour pouvoir s'adapter sous le rebord intérieur 11 de la virole et on le met en place (figure 6) de manière que son bord périphérique profilé 13 soit engagé sur toute sa longueur sous et soit en contact avec le rebord intérieur 11 de la virole (figure 7).

Les figures 11 et 12 sont des vues agrandies illustrant l'insertion et la mise en place d'un bord profilé 13 exemplaire sous le rebord 11. Le profil du bord périphérique 13 peut présenter des formes diverses pourvu que, lorsque le couvercle est mis en place sur la virole 1, la surface extérieure de ce bord profilé ait au moins deux lignes de contact continues avec la surface inférieure du rebord 11 de manière à assurer l'étanchéité de la carrosserie comme on le verra plus loin. Les figures 13 et 14 illustrent deux autres profils exemplaires contribuant au même résultat.

Le couvercle 2 est de préférence réalisé en une matière plastique qui lui assure une déformabilité suffisante pour rendre sa mise en place aisée. La figure 2 illustre un mode d'exécution exemplaire du couvercle 2. Le couvercle 2 présente une ouverture centrale 6 dont le bord est formé avec un rebord intérieur 14. L'ensemble virole 1 et couvercle 2 est ensuite mis en place autour d'un appareil thermique 5 de manière que celui-ci soit en contact avec ledit rebord 14 (figure 8).

On prend ensuite un second couvercle en matière plastique 3 ayant son bord périphérique 15 profilé pour pouvoir s'adapter sous le rebord intérieur 12 de la virole et on le met en place à l'autre extrémité de la virole (figure 8) de manière que le bord périphérique profilé 15 du couvercle soit engagé sur toute sa longueur sous et soit en contact avec le rebord intérieur 12 de la virole (figure 9). Le couvercle 3 est de préférence réalisé en une matière plastique qui lui assure une déformabilité suffisante pour rendre sa mise en place aisée. La figure 3 illustre un mode d'exécution exemplaire du couvercle 3.

Comme le bord périphérique 13 du couvercle 2, le profil du bord 15 du couvercle 3 présente une forme telle que, lorsque le couvercle est mis en place sur la virole 1, la surface extérieure de ce bord profilé ait au moins deux lignes de contact continues avec la surface inférieure du rebord 12 de manière à assurer l'étanchéité de la carrosserie comme on le verra plus loin.

On abordera à présent la dernière phase du montage en se reportant à la figure 10. Par un orifice quelconque ménagé dans le couvercle 2, on injecte alors dans l'espace compris entre l'appareil 5 et la carrosserie formée de la virole 1 et des couvercles 2 et 3, un produit foisonnant, par exemple du polyuréthane fluide, qui formera la gaine isolante thermique 4 de l'enveloppe extérieure de l'appareil.

Suivant l'invention, l'injection du produit foisonnant se fait sans maintien extérieur des couvercles 2 et 3; ceux-ci sont maintenus en place et fixés hermétiquement le long des bords de la virole 1 uniquement par la déformation des bords profilés 13 et 15 des couvercles sous la pression exercée par le produit foisonnant. Après un court laps de temps, quelques minutes à peine, le produit foisonnant expansé se trouve stabilisé et rigidifié et forme la gaine isolante, solide et compacte 4. L'étanchéité entre ceux-ci et la virole est assurée grâce à la déformation des bords 13 et 15 des couvercles eux-mêmes.

Grâce au procédé selon l'invention, la réalisation de l'enveloppe isolante d'un appareil thermique se trouve sensiblement accélérée et simplifiée. De plus, il permet l'utilisation de couvercles moulés en matière plastique et ces couvercles peuvent en outre avantageusement être formés avec des cavités ou des saillies sur leur surface extérieure pour configurer des poignées intégrées qui facilitent les manutentions de l'appareil monté dans son enveloppe isolante.

## Revendications

1. Procédé de réalisation de l'enveloppe isolante d'un appareil thermique comprenant les étapes suivantes :
on place une virole (1) en tôle présentant un rebord intérieur (11,12) long de ses deux bords;
on introduit dans la virole, un premier couvercle en matière plastique (2) ayant son bord périphérique (13) profilé pour s'adapter sous un rebord (11) de la virole et on le met en place de manière que le bord périphérique (13) du couvercle soit engagé sur toute sa longueur sous et coopère par contact avec la surface inférieure du rebord (11) de la virole;
on met en place l'ensemble virole (1) et couvercle (2) autour d'un appareil (5);
par l'autre extrémité de la virole (1), on introduit un second couvercle en matière plastique (3) ayant son bord périphérique (15) profilé pour s'adapter sous le rebord (12) de la virole et on le met en place de manière que le bord périphérique (15) du couvercle soit engagé sur toute sa longueur sous et coopère par contact avec la surface inférieure du rebord (12) de la virole; et
par un orifice quelconque formé dans le premier couvercle (2), on injecte un produit isolant foisonnant dans l'espace compris entre l'appareil (5) et la carrosserie formée de la virole (1) et des couvercles (2 et 3) sans maintien extérieur desdits couvercles, l'étanchéité entre la virole (1) et les couvercles en matière plastique (2 et 3) étant assurée par la déformation des bords profilés (13 et 15) des couvercles sous la pression exercée par le produit foisonnant (4).

2. Procédé selon la revendication 1, caractérisé en ce que le bord profilé (13, 15) des couvercles a une forme telle que, lorsque ces couvercles se trouvent mis en place sur la virole (1), la surface extérieure de ce bord coopère avec la surface inférieure du rebord (11, 12) suivant au moins deux lignes de contact continues.

3. Procédé selon la revendication 1 ou 2, caractérisé en ce qu on met en place un premier couvercle (2) en matière plastique qui présente une ouverture centrale (6) ayant un bord qui forme un rebord intérieur (14), et l'ensemble virole (1) et couvercle (2) se trouve mis en place autour de l'appareil (5) de manière que celui-ci soit en contact avec le rebord intérieur (14) de ladite ouverture centrale (6).

4. Appareil thermique comprenant un appareil dans une cuve et une enveloppe isolante comprenant une carrosserie constituée d'une virole et de deux couvercles, caractérisé en ce que chaque couvercle (2,3) est en matière plastique et formé avec un bord périphérique profilé (13,15) s'adaptant sous et en contact sur toute sa longueur avec la surface inférieure d'un rebord intérieur (11,12) formé le long des bords de la virole (1), la fixation des couvercles (2,3) sur la virole (1) et l'étanchéité étant assurées par la déformation des bords périphériques profilés (13,15) des couvercles sous la pression exercée par une matière formant la gaine isolante (4).

5. Appareil selon la revendication 4, caractérisé en ce que le bord profilé (13,15) des couvercles a une forme telle que, lorsque les couvercles (2,3) se trouvent mis en place sur la virole (1), la surface extérieure de ce bord coopère avec la surface inférieure du rebord (11,12) suivant au moins deux lignes de contact continues.

## Claims

1. A method of making the isolated envelope of a heating apparatus comprising the following steps :
placing a sheet-metal ferrule (1) having an inner rim (11, 12) along the two edges thereof;
introducing in the ferrule a first cover (2) of plastic material having its peripheral edge (13) shaped for being fitted under a rim (11) of the ferrule and positioning said cover such that the peripheral edge (13) thereof fits through the whole of its length under and in contacting engagement with the lower surface of the rim (11) of the ferrule;
positioning the assembly of ferrule (1) and cover (2) about an apparatus (5);
through the other end of the ferrule (1), introducing a second cover (3) of plastic material having its peripheral edge (15) shaped for being fitted under the rim (12) of the ferrule and positioning said cover such that the peripheral edge (15) of the cover fits through the whole of its length under and in contacting engagement with the lower surface of the rim (12) of the ferrule; and
through one or other opening formed in the first cover (2), injecting a foamed isolated product within the space between the apparatus (5) and the casing comprised of the ferrule (1) and the covers (2 and 3) without external holding of said covers, the tightness between the ferrule (1) and the plastic material covers (2 and 3) being achieved by the shaped edges (13 and 15) of the covers being deformed under the pressure exerted by the foamed product (14).

2. Method according to claim 1, characterized in that the shaped edge (13, 15) of the covers has a shape such that, when said covers are positioned on the ferrule (1), the outer surface of said edge cooperates with the lower surface of the rim (11, 12) along at least two continuous contact lines.

3. Method according to claim 1 or 2, characterized by positioning a first cover (2) of plastic material having a central opening (6) with an edge that forms an inner rim (14), and in that the assembly of ferrule (1) and cover (2) is positioned about the apparatus (5) such that the latter contacts the inner rim (14) of said central opening.

4. A heating apparatus comprising an apparatus inside a shell and an isolated envelope comprising a casing comprised of a ferrule and two covers, characterized in that each cover (2, 3) is made of a plastic material and is formed with a shaped peripheral edge (13, 15) fitting through the whole of its length under and in contacting engagement with the lower surface of an inner rim (11, 12) formed along the edges of the ferrule (1), the covers (2, 3) being fixed to the ferrule (1) and the tightness being achieved by deformation of the shaped peripheral edges (13, 15) of the covers under the pressure exerted by a material that forms the isolated sheath (4).

5. Apparatus according to claim 4, characterized in that the shaped edge (13, 15) of the covers has a shape such that, when the covers (2, 3) are positioned on the ferrule (1), the outer surface of said edge cooperates with the lower surface of the rim (11, 12) along at least two continuous contact lines.

## Patentansprüche

1. Verfahren zum Herstellen eines Isoliermantels für ein Heizgerät, **gekennzeichnet** durch folgende Schritte:
Anordnung eines Blechringes (1), der längs seiner beiden Ränder einen Innenflansch (11, 12) aufweist;
Einführung in den Blechring eines ersten aus Kunststoff betehenden Deckels (2), dessen Umfangsrand (13) profiliert ist, um sich unter einen Flansch (11) des Blechringes einzupassen und Plazieren des Deckels in solcher Weise, dass der Umfangsrand (13) des Deckels über seine ganze Länge unter der Innenfläche des Flansches (11) des Blechringes erfasst wird und durch Anlage mit derselben zusammenwirkt;
Anbringen der Anordnung von Blechring (1) und Deckel (2) um ein Heizgerät (5);
über das andere Ende des Blechringes (1) Einführen eines zweiten Deckels (3) aus Kunststoff, dessen Umfangsrand (15) profiliert ist, um sich unter den Flansch (12) des Blechringes einzupassen und Plazieren des Deckels in solcher Weise, dass der Umfangsrand (15) des Deckels über seine ganze Länge unter dem Flansch (12) des Blechringes erfasst wird und mit diesem durch Anlage an der Innenfläche des Flansches zusammenwirkt; und
über irgendeine im ersten Deckel (2) gebildete Öffnung Einspritzen einer Isoliermasse, die in dem zwischen dem Heizgerät (5) und dem durch den Blechring (1) und den Deckeln (2, 3) gebildeten Aufbau ohne äussere Halterung der Deckel aufquillt, und die Dichtigkeit zwischen dem Blechring (1) und den aus Kunststoff bestehenden Deckeln (2, 3) durch die Verformung der profilierten Ränder (13, 15) der Deckel unter dem von der aufquellenden Masse (4) ausgeübten Druck gewährleistet wird.

2. Verfahren nach Anspruch 1, dadurch **gekennzeichnet,** dass der profilierte Rand (13, 15) der Deckel eine solche Form hat, dass, wenn diese Deckel auf dem Blechring (1) plaziert sind, die Aussenfläche dieses Randes mit der Innenfläche des Flansches (11, 12) längs mindestens zwei kontinuierlichen Kontaktlinien zusammenwirkt.

3. Verfahren nach Anspruch 1 und 2, dadurch **gekennzeichnet,** dass man einen ersten Deckel (2) aus Kunststoff anbringt, der eine mittige Öffnung (6) aufweist, die einen Rand hat, der einen Innenflansch (14) bildet, und die Anordnung von Blechring (1) und Deckel (2) derart um das Heizgerät (5) angeordnet wird, dass dieses in Anlage mit dem Innenflansch (14) der mittigen Öffnung (6) steht.

4. Heizgerät mit einem in einem Gefäss angeordneten Gerät und einem Isoliermantel, der einen Aufbau umfasst, der aus einem Ring und zwei Deckeln gebildet wird, dadurch **gekennzeichnet,** dass jeder Deckel (2, 3) aus Kunststoff beteht und mit einem profilierten umfangsseitigen Rand (13, 15) ausgebildet ist, der sich unter die Innenfläche eines längs der Ränder des Ringes (1) gebildeten Innenflansches (11, 12) einpasst und mit dieser über seine ganze Länge in Anlage steht, und die Befestigung der Deckel (2, 3) auf dem Ring (1) und die Dichtigkeit durch die Verformung der profilierten umfangsseitigen Ränder (13, 15) der Deckel unter dem Druck gewährleistet wird, der durch eine Masse ausgeübt wird, die den Isoliermantel (4) bildet.

5. Heizgerät nach Anspruch 4, dadurch **gekennzeichnet,** dass der profilierte Rand (13, 15) der Deckel eine solche Form hat, dass, wenn die Deckel (2, 3) auf dem Ring (1) plaziert sind, die Aussenfläche dieses Randes mit der Innenfläche des Flansches (11, 12) längs mindestens zweier kontinuierlicher Kontaktlinien zusammenwirkt.
